# EUROPÄISCHE PATENTSCHRIFT

(11) **EP 0 114 183 B1**
(45) Veröffentlichungstag und Bekanntmachung des Hinweises auf die Patenterteilung: **09.03.1988**
(21) Anmeldenummer: 83107776.3
(22) Anmeldetag: 08.08.1983
(51) Int. Cl.: C10B 25/16

(54) **Koksofentüren für Horizontalkammerverkokungsofen**
Door for coke oven with horizontal chambers
Porte pour four à coke à chambres horizontales

(30) Priorität: 21.01.1983 DE 3301877
(43) Veröffentlichungstag der Anmeldung: 01.08.1984
(73) Patentinhaber: RUHRKOHLE AKTIENGESELLSCHAFT, 44623 Herne (DE)
(72) Erfinder: Becker, Wolfgang, Dr.-Ing., D-4690 Herne II (DE); Tewes, Heinz, D-4660 Gelsenkirchen-Buer (DE)

(56) Entgegenhaltungen:
- EP-A- 0 058 320
- DE-A- 3 211 004
- DE-C- 562 494
- FR-A- 736 303

## Beschreibung

Die Erfindung betrifft eine Koksofentür für einen Horizontalkammerverkokungsofen mit einem in die Ofenkammer hineinragenden, hoch hitzebeständigen, mit dem Türkörper verbundenen Türstopfen, über den die Ofenfüllung im Abstand zum Türkörper gehalten wird. Der Stopfen hat zusammen mit der Koksofentür eine Mehrfachfunktion. Er soll während des Verkokungsbetriebes die Ofenfüllung zurückhalten, die Wärmebelastung für den Türkörper minimieren und an modernen Verkokungsöfen einen Gasabzug zum Gassammelraum sicherstellen. Der Türkörper selbst bildet das Widerlager für den Stopfen und hat darüber hinaus die Aufgabe, die Öffnung im Türrahmen dicht zu verschliessen. Zur Abdichtung zwischen Türkörper und Türrahmen sind dabei zusätzliche Dichtungen vorgesehen, die häufigste Ausführungsform sieht federnd im Türkörper gehaltene Leisten vor, die beim Verschliessen der Koksofentüren mit einer Schneide gegen den Türrahmen drücken. Der rauhe Ofenbetrieb führt jedoch zwangsläufig zu Beschädigungen der Leisten an der Schneide. An diesen Beschädigungsstellen treten während des Verkokungsbetriebes Koksofengase aus. Die Leckagen sind insbesondere infolge ihrer Belastung für die Bedienungsmannschaft und die Umwelt ausserordentlich unerwünscht. Deshalb hat es vor allem in jüngerer Zeit eine Vielzahl von Versuchen gegeben, mit konstruktiven Lösungsansätzen, die Leckagen zu beseitigen. Die mit allen bekannten Lösungen erzielbaren Verbesserungen sind jedoch mehr oder weniger unbefriedigend.

Auch der Erfindung liegt die Aufgabe zugrunde, die auftretenden Leckagen an Koksofentüren zu beseitigen. Dabei geht die Erfindung von der Überlegung aus, dass während des Verkokungsvorganges eine ungleichmässige Erwärmung der Koksofentür stattfindet. Zwangsläufig muss das ein Verziehen der Koksofentür zur Folge haben. Die Auswirkungen des Verziehens nahmen mit zunehmender Ofenhöhe und Türlänge zu. Diesem Verziehen versucht man bisher durch besonders schwere Ausführung der Türkörper entgegen zu wirken. Jede Materialverstärkung verursacht jedoch mit grösser werdenden Unterschieden im Temperaturgradienten stärker werdende Verformungen. Zwar wirkt einem Abheben der Türkörper der Verriegelungsdruck der üblicherweise für jede Koksofentür vorgesehenen zwei Verriegelungsvorrichtungen entgegen. Diese Verriegelungsvorrichtungen greifen im oberen und unteren Türdrittel an die Koksofentür und pressen die Tür mit einer Kraft bis zu 15 Mp gegen den Türrahmen. Das schliesst jedoch-wie der Ofenbetrieb in der Praxis zeigt - auch bei intakten Dichtleisten keine Leckagen aus und hat überdies erheblichen Verschleiss am Türrahmen zur Folge, da der Druck linienförmig über die Schneiden der Dichtleisten in den Türrahmen geleitet wird und die daraus resultierenden Schneidenkräfte auf Dauer Aushöhlungen am Türrahmen verursachen.

Nach der Erfindung werden deshalb die Wärmewirkungen auf die Ofentür nach Möglichkeit ausgeschaltet, soweit die Erwärmung zu einem Verziehen der Ofentür führen kann. Dazu wird auf eine mehrteilige Ausführung der Koksofentür Rücksicht genommen, wobei die Koksofentür aus einer Kraftübertragungseinheit und einer Dichtungseinheit besteht und die Dichtungseinheit zum Abziehen an mindestens einer Stelle in der Kraftübertragungseinheit gehalten ist.

Derartige Koksofentüren sind aus der DE-C-562494 bekannt. Die bekannte Dichtungseinheit ist jedoch über Bolzen fest mit der Kraftübertragungseinheit verbunden. Über diese Verbindungsstelle gelangt in hohem Masse Wärme in die Kraftübertragungseinheit. Nach der Erfindung wird das dadurch verhindert, dass die Dichtungseinheit den Türstopfen trägt und in der Schliessstellung von der Kraftübertragungseinheit allein am Rand gehalten wird.

Nach der Erfindung beschränkt sich die Verwendung der Gelenkstellen auf das Ausheben und Einsetzen der Tür. Vorzugsweise sind zwei Gelenkstellen bzw. Halterungen vorgesehen. Diese korrelieren mit der Anzahl von üblicherweise zwei vorhandenen Verriegelungsvorrichtungen. Die beiden Gelenkstellen finden Verwendung bei der Umstellung vorhandener Öfen auf erfindungsgemässe Türen. Aus Kostengründen bleiben dann jeweils die Verriegelungsvorrichtungen erhalten. Bei Ofenneubauten mit besonders grossen Türhöhen, die mehr als zwei Verriegelungseinheiten bedingen, wird die Anzahl von zwei Gelenkstellen oder Halterungen zweckmässigerweise beibehalten.

Die Verwendung von zwei im Abstand voneinander angeordneten Gelenkstellen erlaubt es, die Gelenkstellen oder Halterungen an beliebiger Stelle zwischen Dichtungseinheit und Kraftübertragseinheit anzuordnen. Die Gelenkstellen oder Halterungen können in ihrer Zahl jedoch auch auf eins beschränkt werden. Dann ist die eine Gelenkstelle oder Halterung aber vorzugsweise in der oberen Hälfte und in der Vertikalen mittig angeordnet. Um in dieser Anordnung ein unerwünschtes Auspendeln aus der Vertikalen in allen Richtungen zu vermeiden, lässt sich die Dichtungseinheit mit Hilfsvorrichtungen arretieren. Die Hilfseinrichtungen befinden sich an der Türabhebevorrichtung der Koksofenbedienungsmaschine. Die Hilfseinrichtungen können elektromagnetisch, mechanisch, hydraulisch oder pneumatisch wirken.

Bei Ofenneubauten mit geringer Bauhöhe (4 m) ermöglicht die erfindungsgemässe Ofentür die Verwendung von nur einer Verriegelungseinrichtung. Das hat entsprechende Kostenvorteile zur Folge.

Andererseits ist es möglich, auf die vorgesehenen Gelenkstellen oder Halterungen ganz zu verzichten und die Dichtungseinheit statt dessen unmittelbar mit der Türhebeeinrichtung abzuheben, zu halten und danach wieder zu positionieren.

Zur unmittelbaren Handhabung der Dichtungseinheit mit der Türhebevorrichtung sind beliebige Mechaniken geeignet. Besonders geeignet sind an der Türabhebevorrichtung befestigte Klauen, Haken oder Elektromagnete.

Die erfindungsgemässe separate Ausbildung von Dichtungseinheit und Kraftübertragungseinheit lässt sich auch als Tür-in-Türkonstruktion bezeichnen, wobei die eine Tür dieser Konstruktion allein die Dichtfunktion und die andere Tür dieser Konstruktion allein die Kraftübertragungsfunktionen besitzt. Diese Verdoppelung der Türkonstruktion führt jedoch nicht zu einer an sich zu erwartenden Verdoppelung des Materialaufwandes, sondern eröffnet einen Weg zu extremer Leichtbauweise. Die Dichtungseinheit als für die Abdichtung vorgesehene Tür kann auf besondere Widerstandsmomente gegen Biegung und Torrosion verzichten. Im Gegenteil - nach der Erfindung soll die Dichtungseinheit möglichst weich sein. Das hat den zusätzlichen Vorteil der besonders leichten Anpassung an den Türrahmen, mit dem die Dichtungseinheit dichten soll.

Die Wärmebelastung der Dichtungseinheit ist der weichen Ausbildung der Dichtungseinheit nicht hinderlich. In der Grössenordnung der hier zu beherrschenden Gasdrücke und des Druckes der Ofenfüllung stellen die Temperaturanforderungen für ein Dichtungselement aus Stahl keine Probleme dar. Das gilt umso mehr als das Dichtungselement zur Ofenkammerseite hin mit einer Isolierung versehen werden kann. Selbst einfachster Baustahl hat sich als anwendbar erwiesen. Das Dichtungselement kann infolgedessen als flexible wenige Millimeter dicke Wand ausgelegt werden. Solche flexible Wand passt sich jeder Türrahmenform an. D.h. sie kann mit minimalen Kräften schliessend zur Anlage an den Türrahmen gebracht werden.

Die nur geringen Wärmeübertragungsmöglichkeiten auf die Kraftübertragungseinheit, von der das Dichtungselement gehalten und gegen den Türrahmen gedrückt wird, verhindern ein fühlbares Verziehen der Kraftübertragungseinheit, so dass sich die Auslegung eines die Kraftübertragungseinheit bildenden Rahmens im wesentlichen auf die zur Halterung der Dichtungseinheit und deren Anpressung an den Türrahmen erforderlichen Kräfte beschränken kann. Gegenüber üblichen Ausführungen von Türkörpern in Grauguss oder Stahlguss und nachgebildeten Schweisskonstruktionen ermöglicht das eine Leichtbauweise mit einer Stahlschweisskonstruktion aus handelsüblichen Stahlprofilen. Durch Verwendung von Hohlprofilen haben derartige Rahmen optimale Steifigkeit. Zugleich lassen sich die erfindungsgemässen Rahmen hervorragend belüften, in dem die Längsholme unten und oben geöffnet sind und nach Möglichkeit an den Verbindungsstellen zwischen den Querholmen und den Längsholmen gleichfalls Öffnungen vorgesehen sind. Die Längsholme wirken wie Kaminzüge. Die darin entstehende Luftströmung bewirkt eine hervorragende Kühlung.

Die sich erfindungsgemäss eröffnende Leichtbauweise für Koksofentüren zeigt unerwartete Gewichtsersparnisse. Gegenüber herkömmlichen Gusskörpern kann das Gewicht erfindungsgemässer Türen um zwei Drittel bis im Extremfall um drei Viertel gesenkt werden.

Die Vorteile der erfindungsgemässen Trennung von Kraftübertragungseinheit und flexibler Dichtungseinheit sind zusammengefasst folgende:
1. Die sich nachteilig auswirkenden Wärmebrückenbildungen auf die Kraftübertragungseinheit werden ganz überwiegend vermieden.
2. Die Kraftübertragungseinheit verhält sich formstabil, wobei das durch den oben und unten offen ausgebildeten Hohlprofilrahmen der Kraftübertragungseinheit (Kühlung durch Kaminwirkung) sehr vorteilhaft beeinflusst wird.
3. Der Hohlprofilrahmen behält als Kraftübertragungseinheit durch die von aussen über die Verriegelungskörper eingeleiteten Kräfte wegen seiner konstruktiven Ausbildung seine Form bei.
4. Das Dichtungselement eröffnet insbesondere bei einer durch Ausbuchtung nach aussen gekennzeichneten Profilierung eine hervorragende Isolierungsmöglichkeit (Senken der Oberflächentemperaturen) und unterliegt infolge geringer Wandstärken (kleiner Temperaturgradient) so gut wie keinen Thermospannungen, verhält sich aber trotzdem aufgrund seiner ausgezeichneten Flexibilität als optimale Dichtung infolge Anpassung an jede Verformung des Kammerrahmens, wobei die Anpassung über die von aussen eingeleiteten Kräfte der Kraftübertragungseinheit erfolgt.

Mit der Ausbuchtung ist im Zusammenwirken mit der Gestaltung des Türstopfens die Möglichkeit gegeben, den an zeitgemässen Öfen gewünschten Gaskanal in der Tür optimal zu gestalten.

5. Bedingt durch die Formstabilität der Kraftübertragungseinheit und durch die Flexibilität des Dichtungselementes lassen sich die zur Anpassung des Dichtungselementes an die Verformung des Kammerrahmens erforderlichen Kräfte über verstellbare Schrauben oder Federn sowohl definierter einstellen als auch in der Handhabung besser korrigieren.

6. Die erfindungsgemässe Türkonstruktion kann vom Gesamtgewicht her wesentlich leichter als herkömmliche Türen ausgeführt werden und ist mithin von erheblichem Vorteil für Konstruktion, Wartung und Instandhaltung. Die Türabhebe- und Positioniereinrichtungen werden nunmehr mit einem Bruchteil bisheriger Kräfte belastet und demzufolge schonender behandelt. Das gleiche gilt für die Dichtfläche des Kammerrahmens.

7. Alle Einzelteile der erfindungsgemässen Türkonstruktion können so gewählt werden, dass sie aus handelsüblichen Profilen, Schrauben und Bolzen und ggf. Federn zusammengesetzt werden.

8. Bei auftretenden Schäden an der Kraftübertragungseinheit oder an der Dichtungseinheit ist ein schnelles und unkompliziertes Austauschen beider Einheiten oder der einen oder anderen Einheit möglich. Während herkömmliche Türen zu häufig vorkommende Reparaturen an Membran, Dichtleisten jeweils in einen hierfür vorgehaltenen Reparaturstand eingebracht und dort aufgebockt werden müssen, können vergleichbare Schadensfälle an der erfindungsgemässen Tür durch Auswechseln der Dichtungseinheit in der, noch in der Türabhebevorrichtung gehaltenen Tür behoben werden. Dazu ist das auf jedem Betriebsstand vorhandene Hebezeug ausreichend.

9. Das Dichtungselement kann eine zur Türrahmendichtfläche parallele, den Türrahmen überdeckende und im Abstand variable Wirkfläche zum Abdichten erhalten. Die Parallelität der Dichtflächen eröffnet neuartige Dichtungsmöglichkeiten. Zwischen der Wirkfläche des Dichtelementes und der Türrahmendichtfläche können auch Weichdichtungen angeordnet werden, die sich im Betrieb mit herkömmlichen Koksofentüren lediglich in Form von nicht metallischen feuerfesten Streifen von aussen in den Dichtspalt zur provisorischen Beseitigung von auftretenden Leckagen eingebracht werden. Die Weichdichtungen sind vorzugsweise zur Ofenkammer hin mit einem Wärmeschutz versehen. Anstelle von Weichdichtungen können auch neuartige Federdichtungen und Labyrinthdichtungen verwendet werden.

In der Zeichnung sind verschiedene Ausführungsbeispiele der Erfindung dargestellt. Es zeigen:

Abbildung 1 eine erfindungsgemässe Koksofentür im Schnitt während des Ofenbetriebs in Schliessstellung am Türrahmen

Abbildung 1a einen Ausschnitt aus Abb. 1 in Vergrösserung

Abbildung 2 die erfindungsgemässe Ofentür nach Fig. 1 in einer Seitenansicht

Abbildung 3 eine vergrösserte Darstellung eines Horizontalschnittes entlang einer Schnittlinie im Bereich der Verriegelungsvorrichtung

Abbildung 4-15 zu Abbildung 3 gleiche Schnittdarstellungen durch weitere erfindungsgemässe Koksofentüren

Abbildung 16-19 zur Verwendung als Dichtelemente bei erfindungsgemässen Türen geeignete Profile.

Nach Fig. 1-3 besteht eine erfindungsgemässe Koksofentür aus einer Kraftübertragungseinheit 1 und einer Dichtungseinheit 2. Die Kraftübertragungseinheit 1 ist als Hohlprofilrahmen 3 ausgebildet, dessen Längsholme in Abbildung 2 mit 4 und dessen Querholme in Abbildung 2 mit 5 bezeichnet sind. Die Längsholme 4 sind am oberen und unteren Ende offen. Ferner befinden sich in den Längsholmen an den Verbindungsstellen zu den Querholmen 5 Öffnungen, so dass sich im Hohlprofilrahmen 3 erwärmende Luft ungehindert aus den Querholmen 5 in die Längsholme 4 und dort nach oben strömen und oben aus dem Hohlprofilrahmen 3 austreten kann. Der Hohlprofilrahmen 3 ist aus handelsüblichem Vierkanthohlprofil aus Stahl der Qualität St 37 gefertigt, das die Abmessungen 80 mm x 40 mm und eine Wandstärke von 4 mm besitzt. Der Hohlprofilrahmen kann auch aus anderen Profilen wie bspw. Hohlrundprofilen, L-Profilen, I-Profilen, T-Profilen und U-Profilen bestehen. Dabei kann es sich um handelsübliche Walzprofile oder Schweissprofile handeln. Ferner können die Profile in verschiedenen Einbaulagen Anwendung finden. Das gilt insbesondere für die U-Profile.

Die im Ausführungsbeispiel nach Abbildung 1-3 dargestellte Tür ist zur Umrüstung vorhandener 6 m hoher Horizontalkammerverkokungsöfen vorgesehen, deren ursprüngliche Türen mit zwei Verriegelungseinrichtungen 6 versehen sind, die über eine Verriegelungsstange 7 gemeinsam bewegt werden. Die Betätigung der Verriegelungseinrichtungen erfolgt durch eine nicht dargestellte Hebelmechanik an der Türhebevorrichtung. Zur kraftschlüssigen Verbindung mit dem Hohlprofilrahmen 3 sind die Verriegelungseinrichtungen 6 mit ihren Verriegelungsplatten 8 jeweils an Platten 72 angeschraubt, die oben und unten mit Querholmen 5 des Hohlprofilrahmens 3 verschweisst. Zwischen den Verriegelungsplatten 8 und den Platten 72 sind Ausgleichsplatten 73 vorgesehen, die Hilfsmittel zum Justieren der Verriegelungseinheit auf die nicht dargestellten festen Verriegelungshaken an dem Kammerrahmen sind. Damit die Türhebevorrichtung den mit 60 bezeichneten Bolzen der Verriegelungseinrichtungen 6 zum Abheben erfassen kann, ist der darunter liegende Querholm 5 bei 61 mit einer Ausnehmung versehen. Ferner sind zwischen den Verriegelungseinrichtungen 6 und dem jeweils darunter liegenden Querholm 5 Versteifungsrippen 62 vorgesehen.

Am jeweils oberen mit einer Verriegelungsplatte 8 verschweissten Querholm 5 ist zugleich eine Gelenkgabel 9 verschweisst. Die Gelenkgabel umfasst ein an der Dichtungseinheit 2 befestigtes Auge 10. Das Auge 10 und die Gelenkgabel 9 bilden gemeinsam mit einem Gelenkbolzen 11 eine gelenkige Halterung der Dichtungseinheit 2 an der Kraftübertragungseinheit 1. Infolge vorhandener zwei Gelenke an jeder Verriegelungseinrichtung 6 ist die Dichtungseinheit 2 an zwei Gelenkstellen in der Kraftübertragungseinheit 1 gehalten.

Nach Abbildung 1-3 besteht die Dichtungseinheit 2 aus einem Dichtungselement 12 und einer Isolierung 13. Das Dichtungselement 12 ist aus einem in Abbildung 16 dargestellten handelsüblichen Tafelprofil 6 mm Stärke unter Ablängen der in Abbildung 16 und Abbildung 3 mit 14 bezeichneten freien Schenkel hergestellt worden. Je nach Profilform ist eine Stärke zwischen 4 und 7 mm vorgesehen. Die Bauhöhe des Ofens und seine Breite haben auf die Stärke keinen Einfluss, da die Rückstellkräfte der Ofenfüllung pro Flächeneinheit bei gebräuchlichen Ofengrössen von 4 bis 8,5 m nicht wesentlich voneinander abweichen. Dem resultierenden Gesamtdruck wird durch eine entsprechende Anzahl Schrauben je nach Ofenhöhe, unterschiedlich Rechnung getragen.

Ferner ist das Tafelprofil nach Ablängen am oberen und unteren Ende 15 und 16 an den mit 17 bezeichneten Stellen so eingesägt worden, dass ein Abkanten auf die in Abbildung 3 dargestellte Profilform des Randes und ein Verschweissen mit den übrigen Rändern des Tafelprofiles möglich ist. Dadurch ergibt sich ein Dichtungselement 12 mit einer mittigen Ausbauchung und allseitig umlaufendem gleichen Randprofil, das durch einen zum Türrahmen 18 des Koksofens 19 parallelen Verlauf des freien Schenkels 14 sicherstellt. Dabei bezieht sich der parallele Verlauf des freien Schenkels 14 auf die mit 20 bezeichnete Dichtfläche des Türrahmens 18.

Der parallele freie Schenkel 14 geht nach Abbildung 3 und 16 mit schräg verlaufendem Steg in den übrigen Bereich des Tafelprofiles über. Die so gegebene Ausbauchung ist mit Isoliermaterial gefüllt. Als Isoliermaterial kommen Mineralfasern oder Keramikfasern, Glasfasern oder auch Leichtbausteine aus Feuerfestmaterial in Betracht. Das Material ist entweder so gewählt, dass die Isolierung 13 über einen in Abbildung 3 dargestellten Türstopfenhalter 21 einen geeigneten Stopfen trägt oder die Isolierung 13 wird von geeigneten Verankerungen für die Türstopfenhalterung 21 durchdrungen. Als Verankerungen kommen bspw. Schraubenanker, die im Dichtungselement 12 verschraubt oder verschweisst werden oder das Dichtungselement 12 durchdringen und hinter dem Dichtungselement mit Muttern gesichert werden, oder Konsole in Betracht. Die Konsolen können aus abgelängten L-Profilen bestehen, die an den schräg verlaufenden Profilsteg des Dichtungselements 12 im Abstand voneinander so verschweisst werden, dass ein Schenkel parallel zur Dichtfläche 20 verläuft. In diesem Schenkel kann die Halterung in gleicher Weise erfolgen wie bei unmittelbarer Befestigung am Dichtungselement 12. Die dargestellte Türstopfenhalterung kann jede beliebige Form aufweisen. Vorzugsweise sind metallische oder nichtmetallische Leichtbaustopfen für die erfindungsgemässe Ofentüre vorgesehen. In metallischer Ausbildung besitzen die Türstopfen dann wahlweise Platten, die von oben nach unten überlappend an der Türstopfenhalterung 21 aufgehängt werden oder in anderer Weise durch Bolzenverbindung oder Steckverbindung über Schraubverbindungen an dem Türstopfenhalter 21 gesichert werden.

Die Verwendung von Leichtbaustopfen setzt die durch Verwendung handelsüblicher Profile für den Hohlprofilrahmen 3 und das Dichtungselement begonnene Leichtbauweise der Koksofentüre fort. Im Ausführungsbeispiel erbringt das gegenüber den vorher vorhandenen Koksofentüren eine Gewichtsverminderung um mehr als zwei Drittel des bisherigen Gesamtgewichtes.

Während des Verkokungsvorganges, bei dem sich die erfindungsgemässe Tür in der Schliessstellung nach Abbildung 1 befindet, wird das Dichtungselement 12 von dem Hohlprofilrahmen 3 am freien Schenkel 14 über Schraubenbolzen 22 gegen die Dichtfläche 20 des Türrahmens 18 gepresst. Dazu ist an der den Türrahmen 18 zugewandten Seite des Hohlprofilrahmens 3 für jede Schraube 22 eine Schraubenmutter 23 angeschweisst und ist der Hohlprofilrahmen 3 so durchbohrt, dass die Schraube 22 von aussen durch das Innere der Holme hindurch in die Schraubenmutter 23 geschraubt werden kann. Die Schrauben 22 werden durch Kontermuttern 24 in der jeweils erforderlichen Anpressstellung gesichert. Neben der einen in Abbildung 3 dargestellten Schraube 22 sind noch eine Vielzahl anderer gleichmässig am Hohlprofilrahmen 3 verteilt angeordneter Schrauben 22 vorgesehen. Der Abstand zwischen den einzelnen Schrauben beträgt im Ausführungsbeispiel 100 mm und kann beliebig kleiner gewählt werden. Die obere Grenze des Schraubenabstandes beträgt 250 mm. Bei einem solchen Abstand ist die Möglichkeit gegeben mit Hilfe der Schrauben 22 eine völlig gleichmässige Anpressung des Dichtelementes 12 an der Dichtfläche 20 zu bewirken. Dabei lässt sich jede Schraube des Ausführungsbeispieles von Hand mit einem Schraubenschlüssel nachziehen und so jede Ungleichmässigkeit des Anpressdruckes der Kraftübertragungseinheit 1 in der Schliessstellung der Koksofentür beseitigen. Als Schraubenschlüssel ist ein Drehmomentenschlüssel von Vorteil. Ausreichend kann auch eine Einstellung von Hand sein. Anstelle der Schraubenmuttern 23 kann auch ein durchgehendes Flacheisen mit dem Hohlprofilrahmen verschweisst werden, das mit den Schrauben 22 korrespondierende Gewindelöcher besitzt.

Nach Abbildung 3 wird jede Schraube 22 im Ausführungsbeispiel auf eine an dem Dichtungselement 12 befestigte Zwischenlage 25 gepresst. Die Zwischenlage ist aus metallischem oder nichtmetallischem Werkstoff und leicht auswechselbar. Eine nichtmetallische Zwischenlage hat wärmetechnische Vorteile. Als Zwischenlage 25 aus nichtmetallischem flexiblem Werkstoff erleichtert die Zwischenlage eine durch Wärmedehnung des Dichtungselementes verursachte Bewegung des freien Schenkels 14. Als blosses metallisches Verschleissstück sichert die Zwischenlage 25 die Weiterverwendbarkeit des Dichtungselementes 12 auch nach Einarbeiten der Schraube 22 in deren Angriffsfläche. Das geschieht durch Auswechseln der Zwischenlage 25. Die Zwischenlage 25 kann als Stahlstück mit dem Dichtungselement 12 verschweisst werden oder als separates Teil in einen dafür an dem Dichtungselement 12 angeschweissten Ringhalter oder anders geformten Halter eingelegt werden.

Zwischen dem freien Schenkel 14 und der Dichtfläche 20 des Türrahmens 18 ist im Ausführungsbeispiel eine Weichdichtung 26 vorgesehen. Die Weichdichtung besteht aus Mineralfasern oder warmfestem Kunststoff und ist über einen Kantenschutz 27 der seinerseits an dem freien Schenkel 14 befestigt ist, an dem freien Schenkel 14 des Dichtungselementes 12 gehalten. Der Kantenschutz 27 hat die Form eines Winkels und umfasst in der Ausgangsstellung die Weichdichtung 26 an der zum Stopfen hingewandten Schmalseite nur teilweise, so dass ein Anpressen des Dichtungselementes 12 dazu führt, dass sich der Kantenschutz 27 als allseitig an dem freien Schenkel 14 umlaufende Leiste unter Verformung der Weichdichtung 26 schützend vor deren zum Stopfen hingewandte Schmalseite liegt. In diesem Zustand verhindert der Kantenschutz 27 eine Versottung der Weichdichtung durch kondensierende Koksofengase während des Verkokungsbetriebes an der gleichfalls im freien Schenkel 14 umlaufenden Weichdichtung 26. Ferner verhindert der Kantenschutz 27 im Störungsfall eine übermässige Anpressung und damit verbundene Beschädigung der Weichdichtung 26 durch Anlegen an die Dichtfläche 20 des Türrahmens 18 und damit verbundene Abstandssicherung des freien Schenkels 14. Im Normalfall dient der Kantenschutz der Vorabscheidung der kondensierenden Rohgase. Der Kantenschutz 27 ist als umlaufende Stahlleiste mit dem freien Schenkel 14 verschweisst, genietet oder verschraubt.

Im übrigen wird das für die Abdichtung der Koksofentür entscheidende schliessende Anliegen des Dichtungselementes 12 an die Dichtfläche 20 mit Ausnehmungen 28 an der Rückseite des Dichtungselementes 12 vorteilhaft beeinflusst. Die mit den Ausnehmungen 28 verbundene Querschnittsveränderung erbringt eine hohe Flexibilität des Dichtungselementes 12. In weiteren Ausführungsbeispielen können noch zusätzlich quer zur Türlängsrichtung verlaufende Ausnehmungen zwischen den bereits vorhandenen Ausnehmungen 28 angeordnet sein. Die Querschnittsform der Ausnehmungen kann dann wesentlich kleiner als bei den Ausnehmungen 28 bemessen werden. Die Ausnehmungen werden im Ausführungsbeispiel durch Ausbrennen oder Aussägen oder Fräsen des Dichtungselementes 12 an der ausgebuchteten Rückseite hergestellt. Die dadurch entstehende Öffnung wird durch Bleche, die der Kontur der Öffnung angepasst sind, verschlossen, so dass das Dichtungselement 12 wieder eine geschlossene Rückseite erlangt.

In der in Abbildung 1 und 3 dargestellten Schliessstellung wird das Dichtungselement durch die Kraftübertragungseinheit 1 bzw. den Hohlprofilrahmen 3 ausschliesslich über die Schrauben 22 gegen den Kammerrahmen gepresst. An den Gelenkstellen der Querholme 5 mit der Dichtungseinheit 2 bewirkt ein ausreichendes Gelenkspiel von 5-15 mm plus dem Mass der sich an der Gelenkstelle ergebenden Wärmedehnung des Dichtelementes 2 ein Abheben der Gelenkbolzen 11 von den Lagerflächen in der Gelenkgabel 9. Dieses Abheben ist ausserordentlich vorteilhaft, indem es einen wärmeisolierenden Luftspalt zwischen den Lagerflächen im Gelenk erzeugt und die Wärmebelastung des Hohlprofilrahmens weiter verringert. Die Lagerfläche des Gelenkbolzens 12 wird überdies durch ein in Längsrichtung der Ofentür verlaufendes Langloch gebildet. Dieses Langloch entsteht daraus, dass die zu berücksichtigende Wärmedehnung des Dichtungselementes in Ofenlängsrichtung wesentlich grösser als quer zur Ofenlängsrichtung ist.

Zur Verbindung zwischen der Kraftübertragungseinheit und dem Hohlprofilrahmen ist wahlweise anstelle des in Abb. 1 bis 3 dargestellten Gelenkes eine lösbare Kupplung vorgesehen. Dazu eignen sich elektromechanische und mechanische Kupplungen, die in der Schliessstellung gelöst werden.

In Abbildung 4 ist eine weitere erfindungsgemässe Koksofentür dargestellt, die sich von der nach Abbildungen 1-2 durch eine andere Form des Dichtungselementes 12 unterscheidet. Danach läuft der in Abbildung 4 mit 29 bezeichnete Steg zwischen dem freien Schenkel 14 und der mit 30 bezeichneten Rückseite des Dichtungselementes 12 genau senkrecht zur Dichtfläche 20. Das hat unmittelbare Auswirkungen auf die Flexibilität und das Bewegungsverhalten des Dichtelementes während des Schliessvorganges. Nach Abbildung 5 werden Flexibilität und Bewegungsverhalten des Dichtelementes durch einen S-förmigen bzw. ähnlich einer Sinuslinie zwischen dem freien SchenkeI 14 und der Rückseite 30 verlaufenden Steg 31 beeinflusst.

Abbildung 5a zeigt eine abgewandelte Kanaldichte 74 mit geringer Profiltiefe. Dieses Profil entsteht durch Abkanten eines Bleches und erlaubt eine variable Gestaltung der Profiltiefe bzw. vermeidet Ausnehmungen für die Verriegelungseinrichtungen, sofern vorhandene Einrichtungen verwendet werden müssen.

Im Extremfall ist das Dichtungselement 12 nach Abbildung 6 als ebenes Blech 32 ausgebildet.

Abbildung 7 zeigt eine weitere erfindungsgemässe Koksofentür, die anstelle der Schraubenbolzen 22 federnd gelagerte Bolzen 33 aufweist. Die zugehörenden Federn 33 sind in den Holmen 4 und 5 auf dem Bolzen 33 angeordnet. Dabei stützt sich das eine Federende an einer Holmfläche ab, während das gegenüberliegende Federende gegen eine auf dem Bolzen 33 angeordnete Scheibe 35 wirkt, die wahlweise mit einem geeigneten, den Innenraum der Feder zu einem geringen Teil, z.B. 10 mm, ausfüllenden und die Feder zentrierenden Bund versehen ist. Ihrerseits kann die Scheibe 35 an einem nicht dargestellten Bund des Bolzens 33 an dem der Feder 34 abgewandten Ende anliegen. Dadurch ergibt sich als Montagemöglichkeit ein Anbringen der Feder 34 und der Scheibe 35 in die Holme 4 und 5 des Hohlprofilrahmens und nachfolgendes Durchstecken der Bolzen 33. Gegen Herausfallen können die Bolzen dann in einfacher Weise durch Stifte an dem durchgesteckten Ende gesichert werden.

Nach Abbildung 8 ist anstelle der Weichdichtung 26 und des Kantenschutzes 27 in einem weiteren Ausführungsbeispiel eine auswechselbare Dichtleiste, vorzugsweise aus Stahl, vorgesehen. Die Dichtleiste trägt die Bezeichnung 36 und ist umlaufend mit dem freien Schenkel 12 der Dichtungseinheit 2 verschraubt. Dabei hat die Dichtleiste 36 einen winkelförmigen Querschnitt und drückt sie mit dem kleineren Schenkel gegen die zugehörende Dichtfläche des hier mit 37 bezeichneten Türrahmens.

Abbildung 9 zeigt ein weiteres Ausführungsbeispiel mit ähnlicher, aber in der Höhe geringerer Dichtleiste 38 als die schneidenartigen Dichtleisten bei üblichen Koksofentüren. Zur Befestigung dieser Dichtleiste 38 ist der freie Schenkel 14 des Dichtungselementes 12 an dem äusseren Ende 39 aufgekantet. Das gibt ausreichende konstruktive Freiheit zur Verschraubung der Dichtleiste 38, die damit ebenso auswechselbar ist wie die Dichtleiste 36 nach Abbildung 8. Im Ausführungsbeispiel nach Abbildung 9 wirken die Schraubenbolzen 22 gegen die hochstehenden und bündig miteinander abschliessenden Enden der Dichtleiste 38 und des freien Schenkels 14. Das bewirkt eine möglichst zentrische Krafteinleitung der Schraubenanpresskraft in die Dichtleiste 38.

In Abbildung 10 ist ein weiteres Ausführungsbeispiel mit einer Zwischenlage 25 und einer auswechselbaren Labyrinthdichtung zwischen dem freien Schenkel 14 und der Dichtfläche 40. Die Labyrinthdichtung wird durch zwei an dem freien Schenkel 14 der Dichtungseinheit 2 umlaufende U-Profile aus metallischem oder nichtmetallischem Werkstoff gebildet. Die U-Profile sind mit dem freien Schenkel 14 vorzugsweise einzeln verschraubt und dadurch auswechselbar und werden mit der offenen Seite gegen die Dichtfläche 14 gedrückt. In Abbildung 10 tragen die U-Profile die Bezeichnung 41.

Nach Abbildung 11 ist zwischen dem freien Schenkel der Dichtungseinheit 2 und der Dichtfläche 40 des Türrahmens eine Dichtung 42 vorgesehen. Die Dichtung 42 hat den Charakter einer Feder, die während des Dichtvorganges zu der in Abbildung 11 dargestellten U-Form zusammengepresst wird. Dabei legen sich die flexiblen Schenkel der Dichtung 42 schliessend an den freien Schenkel 14 und die Dichtfläche 40 und ist das geschlossene Ende des U-Profils der Ofenkammer zugewandt.

Abbildung 12 zeigt eine weitere erfindungsgemässe Dichteinheit mit einer neuartigen Dichtung. Diese Dichtung besteht aus Weichmaterial 43, das von einer umlaufenden Hülse 44 umfasst ist. Die Hülse 44 ist auswechselbar mit dem freien Schenkel 14 des Dichtelementes 12 verschraubt. Die Hülse 44 gibt dem Weichmaterial 43 zugleich ausreichenden Halt und durch ihre Umwölbung an der zum Ofeninneren gewandten Seite Schutz vor austretenden Koksofengasen.

Nach Abbildung 12a ist anstelle der Hülse 44 eine Hülse 75 vorgesehen. Die Hülse 75 ist an dem aussen liegenden Ende so weit offen, dass jederzeit ein Austausch der Dichtung (Weichmaterial 43) möglich ist, zugleich aber ausreichender Halt gewährleistet ist. Der Halt wird durch geringe Hochkantung schon erreicht.

Nach Abbildung 13 kann der freie Schenkel 14 des Dichtungselementes 12 an dem mit 45 bezeichneten Ende auch gegen den Türrahmen abgekantet sein, so dass das abgekantete Ende 45 eine mit dem Dichtungselement 12 einstückige Dichtleiste bildet.

Nach Abbildung 14 ist das Dichtungselement mehrteilig ausgebildet. Es besteht aus einem separaten freien Schenkel 46 der im Querschnitt ein Winkelprofil bildet und in der Gesamtansicht wie in Abbildung 2 einen umlaufenden Rahmen bildet. Zu dem separaten Schenkel 46 gehört eine Anschlagfläche und Rückseite 47, die die Ausbuchtung des Dichtungselementes bildet. Der den Rahmen bildende freie Schenkel 46 und die die Ausbuchtung bildende Rückseite 47 sind bei 48 miteinander verschraubt.

Abbildung 15 zeigt die Anwendung des in Abbildung 14 dargestellten Prinzipes zur mehrteiligen Ausbildung des Dichtungselementes in Anwendung auf das in Abbildung 4 gezeigte Dichtungselement. In Abbildung 15 sind der freie Schenkel mit 49 und die Rückseite mit 50 bezeichnet. Die Figuren 16-19 zeigen handelsübliche Profile, die für eine Verwendung als Dichtelemente geeignet sind. Bei den Profilen nach Figur 16 handelt es sich um sogenannte Tafelprofile während die Profile nach Figur 17 und 18 Leichtprofile sind und die in Abbildung 19 gezeigten Profile als Kanaldielen bekannt sind.

## Patentansprüche

1. Koksofentür für einen Horizontalkammerverkokungsofen mit einem gleichzeitig als Wärmeschutz dienenden, in die Ofenkammer hineinragenden, mit dem Türkörper verbundenen Türstopfen, über den die Ofenfüllung in einem bestimmten Abstand zum Türkörper gehalten wird, wobei der Türkörper während des Verkokungsvorganges mit mindestens einer Verriegelungseinrichtung gegen den Türrahmen des Ofens gedrückt wird, wobei der Türkörper aus einer Kraftübertragungseinheit und einer Dichtungseinheit besteht, die Dichtungseinheit zum Abziehen mindestens an einer Stelle in der Kraftübertragungseinheit gehalten ist und die Dichtungseinheit ein Dichtungselement aufweist, das in der Schliessstellung der Ofentüre von der Kraftübertragungseinheit schliessend an dem Türrahmen gehalten ist, dadurch gekennzeichnet, dass die Dichtungseinheit (2) den Türstopfen trägt und in der Schliessstellung von der Kraftübertragungseinheit (1) allein am Rand gehalten ist.

2. Koksofentür nach Anspruch 1, dadurch gekennzeichnet, dass die Dichtungseinheit (2) mit mindestens einem Gelenk in der Kraftübertragungseinheit (1) gehalten ist.

3. Koksofentür nach Anspruch 1 oder 2, gekennzeichnet durch ein Gelenkspiel von mindestens 3 mm in der Horizontalen im Gelenk zwischen Dichtungseinheit (2) und Kraftübertragungseinheit (1).

4. Koksofentür nach Anspruch 3, dadurch gekennzeichnet, dass das Gelenkspiel in der Vertikalen mindestens 5 mm plus das Mass der sich an der Gelenkstelle ergebenden Wärmedehnung des Dichteelementes (12) beträgt.

5. Koksofentür nach Anspruch 3 und 4, dadurch gekennzeichnet, dass die Gelenkstelle eine als in der Vertikalen verlaufendes Langloch ausgebildete Lageröffnung aufweist.

6. Koksofentür nach einem oder mehreren der Ansprüche 1-5, dadurch gekennzeichnet, dass die Kraftübertragungseinheit aus einem Hohlprofilrahmen (3) besteht, der fest mit der Verriegelungseinrichtung (6) verbunden ist.

7. Koksofentür nach Anspruch 6, dadurch gekennzeichnet, dass der Hohlprofilrahmen (3) unten und oben Öffnungen aufweist.

8. Koksofentür nach Anspruch 7, dadurch gekennzeichnet, dass die Längsholme des Hohlprofilrahmens 3 unten und oben offen sind und an den Verbindungsstellen zu den Querholmen (5) Öffnungen in den Längsholmen (4) stehen.

9. Koksofentür nach einem oder mehreren der Ansprüche 6-8, dadurch gekennzeichnet, dass die Längsholme (4) und der untere und obere Querholm (5) des Hohlprofilrahmens (3) die Dichtflächen des Türrahmens (10), (37) überdecken und in diesen Holmen (4), (5) eine Vielzahl von Anpressbolzen (22) gleichmässig verteilt angeordnet sind.

10. Koksofentür nach Anspruch 9, dadurch gekennzeichnet, dass die Anpressbolzen als Schrauben (22) ausgebildet sind/oder federnd gehalten sind.

11. Koksofentür nach einem oder mehreren der Ansprüche 1-10, dadurch gekennzeichnet, dass das Dichtungselement (12) eine vom Türrahmen (18), (37) weg gerichtete Ausbauchung aufweist.

12. Koksofentür nach Anspruch 11, gekennzeichnet durch die Verwendung von Stahlspundwänden in Normalausführung oder als Leichtprofile oder als Tafelprofile für die Dichtungselemente (12).

13. Koksofentür nach Anspruch 11 oder 12, dadurch gekennzeichnet, dass die ausgebuchteten Dichtungselemente (12) für die Verriegelungskörper (6) Aufnehmungen (28) aufweisen.

14. Koksofentür nach einem oder mehreren der Ansprüche 11-13, dadurch gekennzeichnet, dass die ausgebuchteten Dichtungselemente (12) mehrere horizontal verlaufende Ausnehmungen aufweisen, die in Ofentürlängsrichtung gleich verteilt angeordnet sind.

15. Koksofentür nach einem oder mehreren der Ansprüche 11-14, dadurch gekennzeichnet, dass die Ausbuchtung mit Isoliermasse (13) gefüllt ist.

16. Koksofentür nach einem oder mehreren der Ansprüche 1-15, dadurch gekennzeichnet, dass das Dichtungselement (12) aussen mit einer zusätzlichen Isolierschicht versehen ist.

17. Koksofentür nach einem oder mehreren der Ansprüche 1-16, dadurch gekennzeichnet, dass das Dichtelement (12) einen umlaufenden, lösbaren Dichtstreifen aufweist.

18. Koksofentür nach Anspruch 17, dadurch gekennzeichnet, dass der Dichtstreifen einen Kantenschutz (27) aufweist.

19. Koksofentür nach Anspruch 18, dadurch gekennzeichnet, dass der Kantenschutz (27) über einen Dehnungsausgleich am Dichtelement (12) befestigt ist.

20. Koksofentür nach einem oder mehreren der Ansprüche 1-16, gekennzeichnet durch eine auswechselbare Dichtleiste an dem Dichtelement (12).

21. Koksofentür nach Anspruch 20, dadurch gekennzeichnet, dass die Dichtleiste als auswechselbare Labyrinthdichtung ausgebildet ist.

22. Koksofentür nach Anspruch 17, gekennzeichnet durch ein auswechselbares flexibles Hohlprofil (42), das zur Ofenseite hin geschlossen ist.

23. Koksofentür nach Anspruch 17, gekennzeichnet durch eine Weichdichtung (43) die in einer Hülse (44) gehalten ist.

## Claims

1. Coke oven door for a coke oven with horizontal chambers, comprising a door plug, serving also as heat protection, penetrating into the oven chamber and connected with the door body, by which plug the furnace charge is held at a certain distance from the door body, wherein the door body, during the carbonization or coking operation, is pressed by at least one locking device onto the door frame of the oven, wherein the door body consists of a force transmitting unit and a sealing unit, the sealing unit is held, for the purpose of tapping the oven, at at least one position in the force transmitting unit and the sealing unit possesses a sealing element which, in the closed position of the oven doors, is held by the force transmitting unit closingly against the door frame, characterized in that the sealing unit (2) carries the door plug and is held by the force transmitting unit (1) alone against the edge in the closed position.

2. Coke oven door according to Claim 1, characterized in that the sealing unit (2) is held in the force transmitting unit (1) by at least one hinge.

3. Coke oven door according to Claim 1 or 2, characterized by a hinge play of at least 3 mm in the horizontal direction in the hinge between sealing unit (2) and force transmitting unit (1).

4. Coke oven door according to Claim 3, characterized in that the hinge play in the vertical direction is at least 5 mm plus the dimension of the thermal expansion of the sealing element (12) occurring at the hinge position.

5. Coke oven door according to Claims 3 and 4, characterized in that the hinge position possesses a bearing opening formed as an elongated hole orientated in the vertical direction.

6. Coke oven door according to one or more of Claims 1 to 5, characterized in that the force transmitting unit consists of a hollow profile frame (3) which is firmly connected with the locking device (6).

7. Coke oven door according to Claim 6, characterized in that the hollow profile frame (3) possesses openings at bottom and top.

8. Coke oven door according to Claim 7, characterized in that the longitudinal members of the hollow profile frame 3 are open at bottom and top and that there are openings in the longitudinal members (4) at the connection points to the transverse members (5).

9. Coke oven door according to one or more of Claims 6 to 8, characterized in that the longitudinal members (4) and the lower and upper transverse members (5) of the hollow profile frame (3) overlap the sealing surfaces of the door frame (10), (37) and that a plurality of pressing bolts (22) are disposed uniformly distributed in these members (4), (5).

10. Coke oven door according to Claim 9, characterized in that the pressing bolts are formed as threaded bolts (22) or are spring-mounted.

11. Coke oven door according to one or more of Claims 1 to 10, characterized in that the sealing element (12) possesses a bulge or convex zone oriented away from the door frame (18), (37).

12. Coke oven door according to Claim 11, characterized by the use of steel sheet pile walls of standard construction or as lightweight profiles or as panel profiles for the sealing element (12).

13. Coke oven door according to Claim 11 or 12, characterized in that the convex sealing elements (12) possess recesses (28) for the locking members (6).

14. Coke oven door according to one or more of Claims 11 to 13, characterized in that the convex sealing elements (12) possesses a plurality of horizontally orientated recesses, which are uniformly distributed in the longitudinal direction of the oven door.

15. Coke oven door according to one or more of Claims 11 to 14, characterized in that the convex zone is filled with insulating material (13).

16. Coke oven door according to one or more of Claims 1 to 15, characterized in that the sealing element (12) is equipped externally with an additional insulating layer.

17. Coke oven door according to one or more of Claims 1 to 16, characterized in that the sealing element (12) possesses a peripheral, releasable sealing strip.

18. Coke oven door according to Claim 17, characterized in that the sealing strip possesses an edge protection (27).

19. Coke oven door according to Claim 18, characterized in that the edge protection (27) is fixed to the sealing element (12) by an expansion compensating device.

20. Coke oven door according to one or more of Claims 1 to 16, characterized by a replaceable sealing strip at the sealing element (12).

21. Coke oven door according to Claim 20, characterized in that the sealing strip is constructed as a replaceable labyrinth seal.

22. Coke oven door according to Claim 17, characterized by a replaceable flexible hollow profile (42), which is closed on the side towards the oven.

23. Coke oven door according to Claim 17, characterized by a soft seal (43), which is held in a sleeve (44).

## Revendications

1. Porte pour four à coke à chambre horizontale comprenant un bouchon de porte qui sert simultanément de protection thermique, fait saillie dans la chambre du four, et est relié au corps de porte et par l'intermédiaire duquel le remplissage du four est maintenu à une distance déterminée du corps de porte, le corps de porte étant, pendant le processus de cokéfaction, pressé contre le châssis de porte du four par au moins un dispositif de verrouillage, le corps de porte étant constitué d'une unité de transmission de force et d'une unité d'étanchéité, l'unité d'étanchéité étant pour l'enlèvement maintenue dans l'unité de transmission de force en au moins un endroit et l'unité d'étanchéité présentant un élément d'étanchéité qui est, dans la position de fermeture des portes du four, maintenu par l'unité de transmission de force sur le châssis de porte de façon à le fermer, caractérisée en ce que l'unité d'étanchéité (2) supporte le bouchon de porte et en ce que, dans la position de fermeture, elle est maintenue par l'unité de transmission de force (1) uniquement au bord.

2. Porte de four à coke suivant la revendication 1, caractérisée en ce que l'unité d'étanchéité (2) est maintenue dans l'unité de transmission de force (1) par au moins une articulation.

3. Porte de four à coke suivant l'une des revendications 1 et 2, caractérisée par un jeu d'au moins 3 mm à l'horizontale dans l'articulation entre l'unité d'étanchéité (2) et l'unité de transmission de force (1).

4. Porte de four à coke suivant la revendication 3, caractérisée en ce que le jeu d'articulation est à la verticale d'au moins 5 mm plus la mesure de la dilatation thermique de l'élément d'étanchéité (12) obtenue à l'emplacement d'articulation.

5. Porte de four à coke suivant l'une des revendications 3 et 4, caractérisée en ce que l'emplacement d'articulation présente une ouverture de support réalisé sous la forme d'un trou allongé qui s'étend à la verticale.

6. Porte de four à coke suivant une ou plusieurs des revendications 1 à 5, caractérisée en ce que l'unité de transmission de force est constituée d'un châssis en profilés creux (3) qui est relié de manière fixe au dispositif de verrouillage (6).

7. Porte de four à coke suivant la revendication 6, caractérisée en ce que le châssis en profilés creux (3) présente des ouvertures vers le bas et vers le haut.

8. Porte de four à coke suivant la revendication 7, caractérisée en ce que les poutres longitudinales du châssis en profilé creux 3 sont ouvertes vers le bas et vers le haut et en ce qu'il y a des ouvertures dans les poutres longitudinales (4) aux emplacements de liaison avec les poutres transversales (5).

9. Porte de four à coke suivant une ou plusieurs des revendications 6 à 8, caractérisée en ce que les poutres longitudinales (4) et les poutres transversales inférieure et supérieure (5) du châssis en profilés creux (3) recouvrent les surfaces d'étanchéité du châssis de porte (10), (37) et en ce qu'un grand nombre de boulons de pressage (22) sont agencés de manière uniformément répartie dans ces poutres (4), (5).

10. Porte de four à coke suivant la revendication 9, caractérisée en ce que les boulons de pressage sont réalisés sous la forme de vis (22) ou sont maintenus de manière élastique.

11. Porte de four à coke suivant une ou plusieurs des revendications 1 à 10, caractérisée en ce que l'élément d'étanchéité (12) présente un bombement dirigé à l'écart du châssis de porte (18), (37).

12. Porte de four à coke suivant la revendication 11, caractérisée par l'utilisation, pour les éléments d'étanchéité (12), de cloisons de palplanches dans une forme de réalisation normale ou sous la forme de profilés allégés ou de plaques profilées.

13. Porte de four à coke suivant l'une des revendications 11 et 12, caractérisée en ce que les éléments d'étanchéité bombés (12) présentent des évidements (28) pour les corps de verrouillage (6).

14. Porte de four à coke suivant une ou plusieurs des revendications 11 à 13, caractérisée en ce que les éléments d'étanchéité bombés (12) présentent plusieurs évidements qui s'étendent horizontalement et qui sont agencés de manière également répartie dans la direction longitudinale de la porte de four.

15. Porte de four à coke suivant une ou plusieurs des revendications 11 à 14, caractérisée en ce que le bombement est rempli d'une masse isolante (13).

16. Porte de four à coke suivant une ou plusieurs des revendications 1 à 15, caractérisée en ce que l'élément d'étanchéité (12) est pourvu extérieurement d'une couche isolante supplémentaire.

17. Porte de four à coke suivant une ou plusieurs des revendications 1 à 16, caractérisée en ce que l'élément d'étanchéité (12) présente un ruban d'étanchéité détachable, périphérique.

18. Porte d'étanchéité suivant la revendication 17, caractérisée en ce que le ruban d'étanchéité présente un protège-arête (27).

19. Porte de four à coke suivant la revendication 18, caractérisée en ce que le protège-arête (27) est fixé sur l'élément d'étanchéité (12) par une compensation de dilatation.

20. Porte de four à coke suivant une ou plusieurs des revendications 1 à 16, caractérisée par une barre d'étanchéité échangeable sur l'élément d'étanchéité (12).

21. Porte de four à coke suivant la revendication 20, caractérisée en ce que la barre d'étanchéité est réalisée sous la forme d'une organe d'étanchéité à labyrinthe échangeable.

22. Porte de four à coke suivant la revendication 17, caractérisée par un profilé creux (42) flexible échangeable qui est fermé du côté du four.

23. Porte de four à coke suivant la revendication 17, caractérisée par un organe d'étanchéité souple (43) qui est maintenu dans une douille (44).
